# FASCICULE DE BREVET EUROPEEN

(11) **EP 0 936 577 B1**
(45) Date de publication et mention de la délivrance du brevet: **16.03.2011**
(21) Numéro de dépôt: 98403304.3
(22) Date de dépôt: 28.12.1998
(51) Int. Cl.: G07C 3/00, F02D 15/02, F04B 49/025

(54) **Installation mettant en oeuvre une procédé de contrôle du bon fonctionnement d'un appareil par comparaison avec le fonctionnement d'un autre appareil**
System zur Kontrolle der Funktionstüchtigkeit einer Vorrichtung durch Vergleich mit dem Funktionieren einer anderen Vorrichtung
System for checking the proper functioning of an apparatus by comparison with the functioning of another apparatus

(30) Priorité: 11.02.1998 FR 9801595
(43) Date de publication de la demande: 18.08.1999
(73) Titulaire: KSB S.A.S, 92230 Gennevilliers (FR)
(72) Inventeur: Symoens, Louis, 59155 Faches-Thumesnil (FR); Berthon, Jacques, 36250 Saint-Maur (FR)
(74) Mandataire: Eidelsberg, Victor Albert

(56) Documents cités:
- GB-A- 2 196 445
- US-A- 4 601 169
- US-A- 4 651 563
- US-A- 5 274 554
- US-A- 5 449 274

## Description

La présente invention concerne les procédés de contrôle du bon fonctionnement d'appareil destiné à véhiculer du fluide dans une installation. Des appareils de ce genre sont notamment des pompes de relevage des effluents, des ventilateurs de conditionnement d'air ou des compresseurs utilisés dans les installations frigorifiques.

Dans nombre d'installations, on monte en parallèle une batterie d'appareils (voir US-A-5449274) Lorsqu'un résultat que l'on souhaite obtenir, par exemple une température donnée dans le cas des ventilateurs ou des compresseurs, ou un niveau donné d'effluents dans un puisard, n'est pas atteint par un premier appareil qui a été mis en fonctionnement à cet effet, il est prévu des moyens qui mettent en route un deuxième appareil, en sorte que l'action conjuguée des deux appareils permet d'obtenir le résultat souhaité; il est même possible de brancher un troisième appareil ou plus si cela s'avère nécessaire.

Pour savoir si l'insuccès du premier appareil à obtenir le résultat souhaité provient bien de ce que la tâche qui lui a été demandée est au-dessus de ce que l'on peut en exiger et non pas de sa défectuosité, il faudrait prévoir sur cette appareil autant de capteurs qu'il existe de causes de panne, les capteurs étant reliés à un dispositif d'alerte. Comme les causes de panne sont innombrables et imprévisibles, cet agencement ne peut pas donner entière satisfaction.

L'invention pallie à cet inconvénient par une installation mettant en oeuvre un procédé de contrôle du bon fonctionnement d'un appareil destiné à véhiculer du fluide dans l'installation qui permet à coup sûr, et sans pourtant prévoir quelque capteur que ce soit en vue de cette opération de contrôle, d'être averti que l'appareil ne fonctionne plus correctement.

Le procédé suivant l'invention consiste successivement à faire fonctionner l'appareil dans l'installation pendant une première durée suffisante pour obtenir, si l'appareil fonctionne bien, un résultat donné et, si le résultat n'est pas obtenu, à arrêter l'appareil et à faire fonctionner un second appareil destiné à véhiculer du fluide dans l'installation pendant une seconde durée suffisante pour obtenir ledit résultat, pour en déduire, si le résultat est alors obtenu, que le premier appareil est défaillant.

On contrôle ainsi le fonctionnement du premier appareil par le fonctionnement du second, la comparaison entre les deux fonctionnements montrant que le premier appareil était ou non apte à fournir le résultat qui lui était demandé. Grâce à ce contrôle par comparaison, on s'affranchit de toute sujétion due au genre de la panne et au capteur qui doit lui correspondre. Certes, on ne sait pas pourquoi le premier appareil est défectueux, mais on constate qu'il n'a pas réussi à faire ce dont le second appareil est capable, alors que les deux appareils sont présumés pouvoir effectuer le même travail. C'est donc que le premier appareil est défectueux.

Suivant un mode de réalisation, le procédé consiste à faire fonctionner dans l'installation si, après la seconde durée, le résultat n'est pas obtenu, en parallèle avec le second appareil, un autre appareil qui peut être éventuellement le premier. Dans ce cas, on a donc constaté que le premier appareil fonctionnait normalement, puisque le second appareil n'a pas réussi mieux que le premier et il convient donc de faire fonctionner en parallèle un certain nombre d'appareils pour obtenir le résultat souhaité.

Le premier et le second appareil peuvent être identiques, mais il suffit, notamment dans le cas de pompes, qu'ils aient des caractéristiques hydrauliques identiques au point de fonctionnement prévu dans l'installation, et que la première durée est égale à la seconde durée et que . Dans le présent mémoire, on entend par caractéristiques hydrauliques également des caractéristiques aérauliques.

Comme on l'a déjà mentionné, le résultat peut être une température, mais, notamment dans le cas de pompes, c'est aussi un volume de fluide véhiculé, ce qui équivaut à un niveau de liquide dans un puisard.

L'invention vise une installation suivant la revendication 1.

Au dessin annexé, donné uniquement à titre d'exemple :
la figure 1 est un schéma d'une installation de relevage d'effluents mettant en oeuvre le procédé suivant l'invention, et
la figure 2 est un logigramme illustrant le procédé suivant l'invention.

A la figure 1, deux pompes 1 et 2 sont placées dans un puisard P. Leurs tubulures 3 et 4 de refoulement débouchent dans un collecteur 5 commun. Chacune des pompes a un détecteur 6, 7 qui détecte le niveau des effluents dans le puisard P. Les deux pompes 1 et 2, outre qu'elles sont alimentées par une source d'énergie électrique, sont reliées par un circuit 8 électronique d'information symbolisé à la figure 2.

Lorsque le détecteur 6 de niveau détecte dans le bloc 11 qu'un niveau haut P₁ dans le puisard P est atteint, il donne l'ordre de mise en fonctionnement de la pompe 1 à l'instant t = 0. Trente secondes plus tard, le détecteur 6 envoie une information au circuit 8 électronique, conformément au bloc 12. Si le niveau des effluents dans le puisard P s'est abaissé, la pompe 1 fonctionne donc normalement et le circuit électronique 8 lui commande de continuer à fonctionner jusqu'à ce qu'il n'y ait plus d'effluents dans le puisard P. Si le niveau des effluents dans le puisard P ne s'est pas abaissé, le circuit électronique 8 donne l'ordre, d'une part, suivant le bloc 13, d'arrêter la pompe 1 et, suivant le bloc 14, de mettre en route la pompe 2. Trente secondes plus tard, le détecteur 7, ou bien détecte que le niveau des effluents s'est abaissé dans le puisard P et, conformément au bloc 15, d'une part, donne l'ordre à la pompe 2 de continuer à fonctionner, et, d'autre part, envoie une information d'alerte à l'alarme 16 pour signaler que la pompe 1 est défectueuse, ou bien le détecteur 7 constate que le niveau des effluents dans le puisard P ne s'est pas abaissé et donne l'ordre, suivant le bloc 17, de mise en fonctionnement de la pompe 1 ou d'une autre pompe en parallèle avec la pompe 2.

## Revendications

1. Installation comprenant au moins deux appareils (1, 2) destinés à y véhiculer du fluide, le premier et le second appareils ayant des caractéristiques hydrauliques identiques au point de fonctionnement prévu dans l'installation qui donnent, pour chaque appareil, une durée identique suffisante pour obtenir, si l'appareil fontionne bien, un même résultat donné, des moyens (8 et 11 à 17) d'information permettant de mettre en fonctionnement les appareils (1, 2) et de les arrêter et des dispositifs d'alerte propres à chaque appareil, **caractérisée en ce que** les moyens d'information (11 à 17) sont tels que si, après mise en fonctionnement du premier appareil (1) pendant ladite durée donnée, le résultat donné n'est pas obtenu, ils arrêtent le premier appareil (1) et mettent en fonctionnement le second appareil (2) pendant ladite durée donnée suffisante pour obtenir le résultat donné et, si le résultat est alors obtenu, ils activent le dispositif d'alerte du premier appareil (1).

2. Installation suivant la revendication 1, **caractérisée en ce que** les moyens d'information sont tels que si, après la ladite durée donnée, le résultat n'est pas obtenu avec le second appareil (2), à faire fonctionner dans l'installation en parallèle avec le second appareil un autre appareil, qui peut être éventuellement le premier.

3. Installation suivant la revendication 1 ou 2, **caractérisée en ce que** les appareils sont des pompes, des ventilateurs ou des compresseurs.

4. Installation suivant l'une des revendications précédentes, **caractérisée en ce que** le résultat est un volume de fluide véhiculé ou l'atteinte d'un niveau dans un puisard.

5. Installation suivant l'une des revendications précédentes, **caractérisée en ce que** le résultat est l'atteinte d'une température.

## Claims

1. Installation comprising at least two apparatuses (1, 2) which are designed to convey fluid in the installation, the first and second apparatuses having hydraulic characteristics which are identical from the point of view of functioning planned in the installation, and having, for each apparatus, an identical duration which is sufficient, if the apparatus is functioning properly, to obtain the same given result, with means (8 and 11 to 17) for information making it possible to start up the apparatuses (1, 2) and stop them, as well as alert devices which are specific to each apparatus, **characterised in that** the means (11 to 17) for information are such that, if, after the first apparatus (1) has been put into operation for the said given duration, the given result is not obtained, they stop the first apparatus (1) and put into operation the second apparatus (2) for the said given duration, which is sufficient to obtain the given result, and, if the result is then obtained, they activate the alert device of the first apparatus (1).

2. Installation according to claim 1, **characterised in that** if, after the said given duration, the result is not obtained with the second apparatus 2, the means for information are such as to start up in the installation, in parallel with the second apparatus, another apparatus which can optionally be the first apparatus.

3. Installation according to claim 1 or 2, **characterised in that** the apparatuses are pumps, fans or compressors.

4. Installation according to one of the preceding claims, **characterised in that** the result consists of a volume of fluid which is conveyed, or the result consists of reaching a level in a cesspit.

5. Installation according to one of the preceding claims, **characterised in that** the result consists of reaching a temperature.

## Patentansprüche

1. Anlage, umfassend mindestens zwei Vorrichtungen (1, 2), die dafür bestimmt sind, darin ein Fluid zu transportieren, wobei die erste und die zweite Vorrichtung identische hydraulische Eigenschaften hinsichtlich der in der Anlage vorgesehenen Funktion haben und bei jeder Vorrichtung denselben Zeitraum ergeben, der ausreicht, um, wenn die Vorrichtung ordnungsgemäß funktioniert, dasselbe bestimmte Ergebnis zu erreichen, mit Informationsmitteln (8 und 11 bis 17), die die Vorrichtungen (1, 2) in Betrieb setzen und anhalten können, und mit eigenen Warnvorrichtungen für jede Vorrichtung, **dadurch gekennzeichnet, dass** die Informationsmittel (11 bis 17) derart ausgestaltet sind, dass sie, wenn nach der Inbetriebsetzung der ersten Vorrichtung (1) während des bestimmten Zeitraums das bestimmte Ergebnis nicht erreicht wird, die erste Vorrichtung (1) anhalten und sie die zweite Vorrichtung (2) während des bestimmten Zeitraums, der ausreicht, um das bestimmte Ergebnis zu erreichen, in Betrieb setzen, und, wenn das Ergebnis dann erreicht wird, die Warnvorrichtung der ersten Vorrichtung (1) aktivieren.

2. Anlage gemäß Anspruch 1, **dadurch gekennzeichnet, dass** die Informationsmittel derart ausgestaltet sind, dass sie, wenn nach dem bestimmten Zeitraum das Ergebnis mit der zweiten Vorrichtung (2) nicht erreicht wird, in der Anlage parallel zur zweiten Vorrichtung eine weitere Vorrichtung in Betrieb setzen, die eventuell die erste sein kann.

3. Anlage gemäß Anspruch 1 oder 2, **dadurch gekennzeichnet, dass** die Vorrichtungen Pumpen, Lüfter oder Kompressoren sind.

4. Anlage gemäß einem der vorhergehenden Ansprüche, **dadurch gekennzeichnet, dass** das Ergebnis ein transportiertes Fluidvolumen oder das Erreichen eines Füllstands in einer Sammelgrube ist.

5. Anlage gemäß einem der vorhergehenden Ansprüche, **dadurch gekennzeichnet, dass** das Ergebnis das Erreichen einer Temperatur ist.
